# FASCICULE DE BREVET EUROPEEN

(11) **EP 0 912 119 B1**
(45) Date de publication et mention de la délivrance du brevet: **28.11.2001**
(21) Numéro de dépôt: 97930563.8
(22) Date de dépôt: 20.06.1997
(51) Int. Cl.: A42B 3/10

(54) **DISPOSITIF DE PROTECTION HYGIENIQUE DU FOND D'UN COUVRE-CHEF**
HYGIENE-SCHUTZVORRICHTUNG ZUR ANWENDUNG AUF DER INNENSEITE EINER KOPFBEDECKUNG
HYGIENIC PROTECTIVE DEVICE FOR A HEADGEAR CROWN

(30) Priorité: 20.06.1996 FR 9607683
(43) Date de publication de la demande: 06.05.1999
(73) Titulaire: Sansarlat, Jean-Jacques, 92500 Rueil-Malmaison (FR)
(72) Inventeur: Sansarlat, Jean-Jacques, 92500 Rueil-Malmaison (FR)
(86) Numéro de dépôt international: FR9701110
(87) Numéro de publication internationale: WO9748299

(56) Documents cités:
- EP-A- 0 613 625
- DE-U- 29 509 385
- FR-A- 2 485 342
- FR-A- 2 682 569
- US-A- 1 852 930
- US-A- 3 578 736
- US-A- 3 613 114
- US-A- 4 912 778
- PATENT ABSTRACTS OF JAPAN vol. 015, no. 060 (C-0805), 13 février 1991 & JP 02 289102 A (YAMAHA MOTOR CO LTD)
- PATENT ABSTRACTS OF JAPAN vol. 014, no. 270 (C-0727), 12 juin 1990 & JP 02 080608 A (HERUSU KOSAN KK)

## Description

La présente invention concerne un dispositif destiné à assurer une protection hygiénique du fond d'un couvre-chef, notamment d'un casque de motocycliste.

On sait qu'il est particulièrement difficile aux utilisateurs de casques d'entretenir convenablement le fond de ceux-ci et de les protéger à l'encontre des différentes agressions naturelles, telles que notamment la transpiration ou le sébum, ou contre les agressions extérieures telles que la poussière, qui se traduisent par un manque d'hygiène et de confort évident pour l'utilisateur.

On connaît par le brevet EP-A-0613625 un dispositif de protection hygiénique, pour casque de travail ou pour casque de motocycliste, qui est constitué d'un matériau absorbant dont la périphérie comporte des parties en creux destinées à permettre son pliage et son adaptation sur le fond du casque. La fixation du matériau absorbant sur le fond du casque s'effectue à l'aide d'encoches prévues dans celui-ci et qui viennent pendre place sur des protubérances existant dans le fond du casque.

Un tel dispositif est loin de posséder un caractère universel, dans la mesure où les encoches prévues dans le matériau absorbant doivent être spécifiques de la forme interne du casque utilisé.

On connaît également par le modèle d'utilité allemand DE-U-29509385 une garniture pour casque constituée d'une matière absorbante, telle que notamment du papier ou du feutre qui est fixée sur le fond du casque par des moyens adhésifs. Un tel mode de fixation à l'aide d'une matière adhésive accroît le coût du produit, et la plupart du temps manque d'efficacité.

On connaît aussi par le brevet FR-A-2682569 un dispositif de protection hygiénique pour casque, qui est constitué d'une feuille en matériau absorbant dont une face est formée d'ouate de cellulose, qui est imprégnée d'un produit hygiénique, sur laquelle est déposé un film en matière imperméable. La fixation est assurée par des bandes adhésives qui viennent se fixer sur le fond des couvre-chefs.

On connaît enfin par le brevet FR-A-2485342 une barrette frontale, destinée à être disposée à l'intérieur d'un couvre-chef et qui est constituée d'une enveloppe en matière poreuse allongée et fermée qui contient un corps en matière absorbante, et qui est fixée sur la paroi interne du couvre-chef au moyen d'une ligne constituée d'une matière adhésive. Outre le fait que ce dispositif ne protège que la partie frontale de l'utilisateur, il possède les inconvénients précités d'une fixation par adhésif.

La présente invention a pour but de proposer un dispositif protecteur permettant à l'utilisateur de disposer d'un couvre-chef entretenu dans des conditions de confort et d'hygiène satisfaisants.

La présente invention a ainsi pour objet un dispositif de protection pour couvre-chef, notamment pour casque, du type comprenant au moins une feuille constituée d'un matériau absorbant caractérisé en ce que le verso de la feuille absorbante est solidaire d'au moins un élément de maintien déformable semi-rigide et/ou élastique destiné à venir en contact avec la surface du fond du couvre-chef, et dont la déformation assure la mise en forme et le maintien sur celui-ci de la feuille absorbante.

Dans un mode de mise en oeuvre de l'invention, le verso de la feuille absorbante, qui peut être constituée d'une feuille microperforée, comporte au moins une zone adhésive.

Dans une autre variante de mise en oeuvre de l'invention, l'élément déformable semi-rigide et/ou élastique est constitué de plusieurs secteurs éventuellement solidarisés entre eux par une partie centrale. De préférence les secteurs seront suffisamment écartés pour éviter qu'ils ne se touchent lorsque le dispositif protecteur est en place. Chaque côté des secteurs peut être formé d'une première portion de segment rectiligne radial et d'une seconde portion de segment rectiligne qui s'étend vers l'intérieur du secteur par rapport au premier segment.

Préférablement, l'élément déformable semi-rigide et/ou élastique est constitué de quatre secteurs adjacents d'angle au centre de 90°, de façon à permettre le pliage en quatre du dispositif protecteur.

On décrira ci-après, à titre d'exemples non limitatifs, diverses formes d'exécution de la présente invention, en référence aux dessins annexés sur lesquels :
La figure 1 est une vue en plan d'un mode de mise en oeuvre d'un dispositif protecteur suivant l'invention.
La figure 2 est une vue en élévation avec coupe partielle d'un casque équipé d'un dispositif protecteur suivant l'invention.
La figure 3 est une vue en plan d'une variante du mode de mise en oeuvre représenté sur la figure 1.
La figure 4 est une vue en plan partielle et agrandie d'une variante de mise en oeuvre de l'invention.

Sur la figure 1, on a représenté la face verso d'un dispositif protecteur 1 suivant l'invention. Celui-ci est constitué d'un disque 2 réalisé dans une feuille d'un matériau absorbant, tel que notamment de la ouate de cellulose, qui est fixée sur un élément de maintien 13 constitué d'une feuille mince réalisée en un matériau déformable et semi-rigide, par exemple du carton. De préférence, on entendra par matériau déformable et semi-rigide un matériau apte non seulement à se déformer sous l'effet d'une contrainte mais apte à conserver ensuite la forme qui lui a été conférée, tout en conservant néanmoins des caractéristiques d'élasticité. On peut ainsi utiliser, pour constituer l'élément de maintien 13, du carton qui, après déformation, garde en partie la forme qui lui a été donnée, tout en restant néanmoins un peu élastique, ce qui permet le maintien du dispositif de protection. Cette feuille 13 comprend une série de secteurs 9 séparés par des zones découpées 11, ces secteurs 9 étant reliés entre eux par leur partie centrale 10. La solidarisation de l'élément de maintien 13 avec le disque 2 en matière absorbante est assurée notamment par collage.

Comme représenté sur la figure 2, un casque 5 de motocycliste comprend habituellement un disque de rembourrage 4 fixé sur la face interne de la paroi 7 du casque 5. Pour mettre en place le dispositif protecteur à l'intérieur de ce dernier, on applique les secteurs 9 contre la paroi interne du casque 5, ce qui met ainsi en conformité avec la surface interne de celui-ci le dispositif protecteur. En raison de ses caractéristiques mécaniques mentionnées précédemment, l'élément de maintien 13 a tendance à appliquer le dispositif protecteur contre les parois internes du casque 5, ce qui assure ainsi son maintien à l'intérieur de celui-ci.

Le présent dispositif a la particularité de s'adapter à n'importe quel type de casques, aussi bien ceux dont le fond comporte un rembourrage, comme les casques de motocyclistes, que les casques de pompiers dont les fonds comportent des filets, ou les casques militaires qui comportent des sangles. Par ailleurs, l'adaptation se fait de façon instantanée.

De plus, le faible prix de revient du dispositif protecteur suivant l'invention permet d'assurer une commercialisation de celui-ci en tant que produit jetable.

On pourrait bien entendu assurer le maintien du dispositif protecteur à l'intérieur de la paroi 7 du casque 5 à l'aide de moyens différents constituant des variantes de l'invention.

La feuille de maintien et de mise en forme peut bien entendu ne pas être réalisée en une pièce unique comme dans le mode de mise en oeuvre représenté sur la figure 1. On a ainsi représenté sur la figure 3 un dispositif protecteur dont la feuille de maintien et de mise en forme est constituée de quatre éléments 13a, 13b, 13c et 13d formés chacun de trois secteurs 9a reliés entre eux par leur partie centrale 10a. Dans ce mode de mise en oeuvre de l'invention, le pliage du dispositif de protection est favorisé par la présence des éléments semi-rigides ou élastiques qui constituent un guide de pliage des parties absorbantes permettant de replier le dispositif protecteur autour des lignes orthogonales xx' et yy' marquant les limites de chacun des éléments 13a, 13b, 13c et 13d, ce qui permet de diminuer son encombrement.

Par ailleurs, ce mode de mise en oeuvre permet une adaptation facile et rapide du dispositif avec le fond du couvre-chef et une mise en conformité immédiate de celui-ci avec le crâne de l'utilisateur.

Il est possible de réaliser en une seule pièce l'élément absorbant et l'élément de maintien. Ce dernier peut ainsi par exemple être constitué d'une surépaisseur de l'élément absorbant 2, ce qui présente l'avantage d'une fabrication plus facile. L'élément de maintien peut également être constitué par différentes zones gaufrées réalisées à partir de la feuille absorbante.

Comme représenté sur la figure 4, chaque côté des secteurs 9 ou 9a peut n'être pas constitué d'un segment rectiligne, mais de deux parties de segment, à savoir une première partie de segment 15 qui est radiale et une seconde partie de segment 16 qui s'étend vers l'intérieur par rapport à la première. On a constaté qu'une telle disposition permettait une meilleure mise en forme du dispositif protecteur.

Avantageusement, la partie absorbante du disque 2 peut être traitée au moyen de produits antibactéries, ce qui permet d'améliorer les qualités d'hygiène apportées par celui-ci, ou également au moyen de produits de parfumerie et/ou de réactifs notamment colorés permettant de détecter le sébum ou la sueur de l'utilisateur.

On peut également, suivant l'invention, constituer un dispositif protecteur comprenant une couche déformable élastique disposée entre deux éléments absorbants.

La fixation de la couche déformable élastique et de l'élément absorbant peut être complétée au moyen d'adhésifs, mais également par tout procédé mécanique. Les éléments déformables élastiques peuvent avoir subi un micropoinçonnage de façon à conférer une porosité à la couche déformable élastique ce qui favorise la respiration du cuir chevelu.

## Revendications

1. Dispositif de protection pour couvre-chef, notamment pour casque, destiné à recouvrir au moins la surface du fond de celui-ci, du type comprenant au moins une feuille (2) constituée d'un matériau absorbant **caractérisé en ce que** le verso de la feuille absorbante (2) est solidaire d'au moins un élément de maintien (13) déformable semi-rigide et élastique destiné à venir en contact avec la surface du fond du couvre-chef (5), et dont la déformation assure la mise en forme et le maintien sur celui-ci de la feuille absorbante.

2. Dispositif suivant la revendication 1, **caractérisé en ce que** le verso de la feuille absorbante (2) destiné à être mis en contact avec le fond du couvre-chef (5) comporte au moins une zone adhésive (3).

3. Dispositif suivant l'une des revendications précédentes, **caractérisé en ce que** l'élément de maintien déformable (13) est constitué de plusieurs secteurs (9,9a).

4. Dispositif suivant la revendication 3, **caractérisé en ce que** les secteurs (9,9a) sont solidarisés entre eux par une partie centrale (10,10a).

5. Dispositif suivant l'une des revendications précédentes, **caractérisé en ce que** chaque côté des secteurs (9, 9a) est formé d'une première portion (15) de segment rectiligne radial, et d'une seconde portion (16) de segment rectiligne qui s'étend vers l'intérieur du secteur (9, 9a), par rapport à la première partie de segment.

6. Dispositif suivant l'une des revendications 4 ou 5, **caractérisé en ce que** l'élément de maintien déformable (13) est constitué de quatre secteurs adjacents (13a, 13b, 13c, 13d) d'angle au centre de 90°, de façon à permettre le pliage en quatre du dispositif protecteur.

7. Dispositif suivant l'une des revendications précédentes, **caractérisé en ce que** le matériau absorbant renferme un produit antibactérie et/ou un parfum, et/ou des réactifs au sébum et/ou à la sueur.

8. Dispositif suivant l'une des revendications précédentes, **caractérisé en ce que** l'élément de maintien et l'élément absorbant sont réalisés dans un matériau unique.

9. Dispositif suivant la revendication 8, **caractérisé en ce que** l'élément de maintien est constitué d'une surépaisseur réalisée dans ledit matériau.

10. Dispositif suivant l'une des revendications précédentes, **caractérisé en ce que** l'élément de maintien est disposé entre deux feuilles constituées d'un matériau absorbant.

11. Dispositif suivant l'une des revendications précédentes, **caractérisé en ce que** le matériau absorbant est constitué d'une feuille microperforée.

## Patentansprüche

1. Schutzvorrichtung für Kopfbedeckungen, insbesondere für Helme, die mindestens die Oberfläche des Helmgrunds bedeckt, des Typs mit mindestens einem Blatt (2) aus einem absorbierenden Material, **gekennzeichnet dadurch, dass** die Rückseite des absorbierenden Blatts (2) fest mit mindestens einem halbstarren und elastischen verformbaren Halteelement (13) verbunden ist, das mit der Oberfläche des Grunds der Kopfbedeckung (5) in Berührung kommt, und dessen Verformung das Verformen und Halten des absorbierenden Blatts auf ihm gewährleistet.

2. Vorrichtung gemäß dem Anspruch (1), **gekennzeichnet dadurch, dass** die Rückseite des absorbierenden Blatts (2), die dazu bestimmt ist, mit dem Grund der Kopfbedeckung (5) in Berührung zu kommen, mindestens eine Klebezone (3) aufweist.

3. Vorrichtung gemäß einem der vorausgehenden Ansprüche, **gekennzeichnet dadurch, dass** dieses verformbare Halteelement (13) aus mehreren Abschnitten (9, 9a) besteht.

4. Vorrichtung gemäß dem Anspruch 3, **gekennzeichnet dadurch, dass** die Abschnitte (9, 9a) durch einen Mittenteil (10, 10a) fest mit einander verbunden sind.

5. Vorrichtung gemäß einem der vorhergehenden Ansprüche, **gekennzeichnet dadurch, dass** jede Seite der Abschnitte (9, 9a) aus einem ersten radialen geradlinigen Segmentstück (15) und einem zweiten geradlinigen Segmentstück (16) gebildet ist, das sich in bezug auf das erste Segmentstück in das Innere des Abschnitts (9, 9a) erstreckt.

6. Vorrichtung gemäß einem der Ansprüche 4 oder 5, **gekennzeichnet dadurch, dass** das verformbare Halteelement (13) aus vier neben einander liegenden Abschnitten (13a, 13b, 13c, 13d) mit einem Winkel in der Mitte von 90° besteht, so dass man die Schutzvorrichtung zweimal falten kann.

7. Vorrichtung gemäß einem der vorhergehenden Ansprüche, **gekennzeichnet dadurch, dass** das absorbierende Material ein antibakterielles Produkt und/oder ein Parfüm und/oder Mittel enthält, die mit dem Sebum und/oder dem Schweiss reagieren.

8. Vorrichtung gemäß einem der vorangehenden Ansprüche, **gekennzeichnet dadurch, dass** das Halteelement und das absorbierende Element aus dem gleichen Material bestehen.

9. Vorrichtung gemäß dem Anspruch 8, **gekennzeichnet dadurch, dass** dieses Halteelement aus einer Überdicke aus besagtem Material besteht.

10. Vorrichtung gemäß einem der vorangehenden Ansprüche, **gekennzeichnet dadurch, dass** das Halteelement zwischen zwei Blättern eines absorbierenden Materials angeordnet ist.

11. Vorrichtung gemäß einem der vorhergehenden Ansprüche, **gekennzeichnet dadurch, dass** das absorbierende Material aus einem mikroperforierten Blatt besteht.

## Claims

1. A system of protection for headgear, in particular for helmets, designed to cover at least the inside bottom surface of the said headgear, of a type including at least one sheet (2) composed of an absorbent material for which the back side of the absorbent sheet (2) is immovably attached to at least one deformable semi-rigid and elastic holding element (13) designed to be in contact with the surface of the inside bottom of the headgear (5), and whose deformation ensures its shaping and fixing on to that of the absorbent sheet.

2. A system as claimed in Claim 1 where the back side of the absorbent sheet (2) designed to be placed in contact with the inside bottom of the headgear (5) is **characterised by** at least one adhesive zone (3).

3. A system as claimed in any preceding claim where the deformable holding element (13) is made up of several different sectors (9, 9a).

4. A system as claimed in Maim 3 where the sectors (9, 9a) are immovably attached together by a central part (10, 10a).

5. A system as claimed in any preceding claim where each of the sides of the sectors (9, 9a) is formed by a first portion (15) of radial rectilinear segment, and by a second portion (16) of rectilinear segment that extends up to the interior of the sector (9, 9a), with respect to the first part of the said segment.

6. A system as claimed in Claim 4 or Claim 5 where the deformable holding element (13) is composed of four adjacent sectors (13a, 13b, 13c, 13d) with a centre angle of 90°, in such a manner so as to fold the protective system in four.

7. A system as claimed in any preceding claim where the absorbent material contains an antibacterial product and/or a scent, and/or reagents for sebum and/or sweat.

8. A system as claimed in any preceding claim where the holding element and the absorbent element are realised in a single material.

9. A system as claimed in Claim 8 where the holding element is constituted by an over thickness realised in the said material.

10. A system as claimed in any preceding claim where the holding element is positioned between two sheets constituted of an absorbent material.

11. A system as claimed in any preceding claim where the absorbent material is composed of a micro-perforated sheet.
